# EUROPÄISCHE PATENTSCHRIFT

(11) **EP 0 499 660 B1**
(45) Veröffentlichungstag und Bekanntmachung des Hinweises auf die Patenterteilung: **19.04.1995**
(21) Anmeldenummer: 91102287.9
(22) Anmeldetag: 18.02.1991
(51) Int. Cl.: H01R 9/26, H01R 25/14, H04B 3/54

(54) **Einrichtung zum Ankoppeln von elektrotechnischen Endgeräten**
Device for coupling electrical terminals
Dispositif de connexion pour des terminaux électriques

(43) Veröffentlichungstag der Anmeldung: 26.08.1992
(73) Patentinhaber: SIEMENS AKTIENGESELLSCHAFT, 80333 München (DE)
(72) Erfinder: Friedl, Wolfram, Dipl.-Ing., D-92442 Wackersdorf (DE); Kammerl, Franz, Dipl.-Ing., D-8411 Holzheim (DE); Weissberger, Günther, Dipl.-Ing., D-93309 Kelheim (DE)

(56) Entgegenhaltungen:
- EP-A- 0 004 507
- EP-A- 0 344 609
- DE-A- 3 732 650
- DE-A- 3 939 188
- DE-U- 8 805 256

## Beschreibung

Die Erfindung bezieht sich auf eine Einrichtung zum Ankoppeln von elektrotechnischen Endgeräten mehrerer Systeme an einen Energie und Information übertragenden Bus. Es ist eine derartige Einrichtung bekannt, die durch eine Steckvorrichtung an ihrer Basis kontaktgebend und mechanisch halternd als Buskoppler anschließbar ist (DE-A-3 732 650).

Die verschiedenartigsten Ankopplungseinrichtungen mit älterem Zeitrang ermöglichen trotz hoher Energieübertragung kleine und wirtschaftliche Ausführungen (EP-A- 89101452; EP-A- 89101453).

Die bekannten Einrichtungen dienen zum Ankoppeln von elektrotechnischen Endgeräten eines Systems an einen Energie und Information übertragenden Bus.

Der Erfindung liegt die Aufgabe zugrunde, eine Ankoppeleinrichtung zu entwickeln, die es in wirtschaftlicher Weise gestattet, Endgeräte mehrerer Systeme anzuschließen.

Die Lösung der geschilderten Aufgabe erfolgt durch eine Ankoppeleinrichtung nach Patentanspruch 1. Hierbei nimmt der Busankoppler ein Modul, bestehend aus einem Grundmodul und aus einem Systemmodul, in einem gemeinsamen Modulgehäuse auf. Eine systemspezifische Gehäusehaube vervollständigt das Gehäuseunterteil zu einem Gehäuse.

Die Ankoppeleinrichtung nach der Erfindung kann in schlanken Gehäusen untergebracht werden, die sich quer zum Bus erstrecken und sich in Busrichtung anreihen lassen.

In der drahtgebundenen Nachrichtenübertragungstechnik ist es bekannt, Geräteeinheiten, also Endgeräte, ohne weiteren Adapter direkt auf den jeweiligen Geräteträger aufzusetzen (DE-C-3 206 868). Der Geräteträger kann dabei als Ankoppeleinrichtung aufgefaßt werden. Die bekannte Vorrichtung eignet sich insbesondere zum Anschließen an Lichtwellenleitern.

Die erfindungsgemäße Einrichtung zum Ankoppeln von Endgeräten ermöglicht es dagegen, Endgeräte mehrerer Systeme an einen Energie und Information übertragenden Bus anzuschließen, wozu lediglich die systemspezifische Gehäusehaube auszuwechseln ist. Ein Übertrager zum Trennen von Energie und Information, die gemeinsam auf der Busleitung geführt werden, kann im unteren Busankoppler für alle Systeme gemeinsam angeordnet werden, und ein Mikroprozessor oder eine gleichwertige Einrichtung kann im Systemmodul, gegebenenfalls auswechselbar, angeordnet werden. Grundmodul und Systemmodul können eine Einheit bilden. Dennoch kann beispielsweise unter einer gemeinsamen Gehäusehaube das Grundmodul fest und das Systemmodul auswechselbar, beispielsweise ansteckbar, ausgeführt sein.

Grundmodul und Systemmodul können übereinander in einem senkrecht zur Erstreckungsrichtung des Busses schmalen Modulgehäuse untergebracht werden. Hierbei ist es günstig, wenn das Grundmodul Haltevorrichtungen für eine gemeinsame Gehäusehaube aufweist.

Bei Ausführung der Steckmittel des Busankopplers zum Anschließen eines Endgerätes an seinem Rücken können Busankoppler und Endgerät in ihren Seitenflächen vorteilhafterweise im wesentlichen fluchten. Bei Ausführung der Steckmittel des Busankopplers an einer Seitenfläche senkrecht zum Bus und zu seiner Längserstreckung können Busankoppler und Endgerät vorteilhafterweise im wesentlichen in ihrem Seitenprofil miteinander übereinstimmen. Man kann also sowohl die Module der Ankoppeleinrichtung bzw. des Busankopplers übereinander oder nebeneinander anordnen, als auch Busankoppler und Endgerät übereinander oder nebeneinander anordnen. Eine entsprechende Gehäusehaube läßt sich systemspezifisch bereitstellen.

Der Busankoppler kann durch seine Bemessung, insbesondere durch eine schmale Ausführung bezüglich der Längserstreckung des Busses, eine seitliche Anreihung weiterer Busankoppler fördern.

Im Modul kann als Grundmodul ein Informationsübertrager und als Systemmodul ein Mikroprozessor untergebracht sein.

Das Gehäuse des Moduls oder das äußere Gehäuse kann durch Materialauswahl oder Ausbildung oder durch beide Maßnahmen feldabschirmend ausgeführt sein. So kann das Gehäuse aus Aluminium ausgeführt sein oder auch als Kunststoffteil, in das ein Metallgitter zur Abschirmung von Feldern eingelegt ist. Hierdurch kann die sogenannte EMV-Verträglichkeit sichergestellt werden.

Die Erfindung soll nun anhand von in der Zeichnung grob schematisch wiedergegebenen Ausführungsbeispielen näher erläutert werden:
- In FIG 1: ist eine Einrichtung bzw. ein Busankoppler in Aufsicht in Richtung der Buserstreckung teilweise in Schnittansicht und teilweise aufgebrochen wiedergegeben.
- In FIG 2: ist der Busankoppler nach Figur 1 in Seitenansicht und bei aufgeschnittenem bzw. aufgebrochenem Gehäuse dargestellt.
- In FIG 3: ist der Busankoppler nach Figur 1 bei abgenommener Gehäusehaube dargestellt.
- In FIG 4: ist ein Busankoppler in der Darstellungsweise nach Figur 2 bei teilweise aufgebrochenem Gehäuse wiedergegeben, um zwei Ausführungsarten zu veranschaulichen, nämlich Steckmittel nach oben und Steckmittel zur Seite, wobei die Steckmittel Stifte oder Buchsen sein können.

Der Busankoppler nach Figur 1 weist eine Steckvorrichtung 1 an seiner Basis auf zum Anschließen an einen Bus, der senkrecht zur Zeichenebene verläuft. Die Steckvorrichtung 1 dient der mechanischen Halterung und der elektrischen Kontaktgabe durch Kontakte 2. Der Busankoppler weist ein Grundmodul 3 und ein Systemmodul 4 auf. In diesem sind Steckmittel 5 zum Anstecken eines Endgerätes ausgebildet. Im Ausführungsbeispiel sind die Steckmittel 5 zum seitlichen Anschließen, also in Anreihrichtung am Bus, ausgeführt. Grundmodul 3 und Systemmodul 4 sind von einem gemeinsamen Außengehäuse 6 abgedeckt. Im Ausführungsbeispiel sind ein Gehäuseunterteil 7 mit der Steckvorrichtung 1 und eine Gehäusehaube 8, die das Gehäuse schließt, vorgesehen. Durch Abnehmen der Gehäusehaube 8 besteht ein Zugriff zum Systemmodul 4. Im Ausführungsbeispiel sind am Gehäuseunterteil 7 Haltevorrichtungen 9 für eine Gehäusehaube 8 ausgebildet. Die Gehäusehaube 8 kann mit den Haltevorrichtungen 9 verrasten, wobei Durchgriffe zum Lösen der Haltevorrichtung, beispielsweise mittels eines Schraubendrehers, vorzusehen sind.

Im Ausführungsbeispiel nach Figur 1 sind Grundmodul 3 und Systemmodul 4 übereinander in einem senkrecht zur Erstreckungsrichtung des Busses schmalen Gehäuse 6 untergebracht. Das Systemmodul 4 kann vorteilhafterweise mit dem Grundmodul 3 in einem gemeinsamen Modul 10 angeordnet sein. Die Gehäusehaube 8 ist systemspezifisch zur Anpassung an das zulässige Steckmittel 5 und an Bauhöhe und Bauform ausgeführt.

Wenn die Steckmittel 5 des Busankopplers an seinem Rücken ausgebildet sind, kann ein Endgerät am Rücken des Busenkopplers aufgesteckt werden. Man vgl. in Figur 4 die nach oben führenden alternativ dargestellten Steckmittel.

Wenn die Steckmittel 5 des Busankopplers an einer Seitenfläche ausgebildet sind, beispielsweise wie in Figur 1 wiedergegeben, kann ein Endgerät seitlich zum Busankoppler angereiht werden. Vorteilhafterweise wird das Gehäuse von Endgerät und Busankoppler dann jeweils in Seitenprofil aneinander angepaßt, insbesondere übereinstimmend ausgeführt.

Gleichgültig, ob das Systemmodul auf dem Rücken des Grundmoduls 3 oder seitlich zu diesem angeordnet ist, können Endgeräte entweder auf dem Rücken oder seitlich in Anreihrichtung anzuschließen vorgesehen werden. Eine schmale Ausführung fördert die seitliche Anreihung weiterer Busenkoppler.

Im Basisteil des Busankopplers kann vorteilhafterweise ein Informationsübertrager zum Trennen von Information und Energie, wie sie auf dem Bus übermittelt werden, untergebracht sein. Vorzugsweise kann der Informationsübertrager im Grundmodul 3 angeordnet sein. Hierdurch wird die Fertigung bausteinartig erleichtert. Im Systemmodul kann auch ein kundenspezifischer Mikroprozessor oder eine gleichwertige bzw. gleichwirkende Einrichtung untergebracht werden.

Wenn das Gehäuse des Moduls 10 mit Grundmodul 3 und Systemmodul 4 durch Materialauswahl oder Ausbildung des Gehäuses feldabschirmend ausgeführt ist, kann man die elektromagnetische Verträglichkeit bzw. Störsicherheit gewährleisten. Man kann auch lediglich das Gehäuse der empfindlichen Bauteile feldabschirmend ausführen. Andererseits kann auch das übergreifende Außengehäuse 6 entsprechend feldabschirmend ausgeführt sein. Zur Feldabschirmung kann geeignetes Material, beispielsweise Aluminium gewählt werden, oder auch ein Kunststoffgehäuse mit eingelegtem Draht aus feldabschirmendem Material bei geeigneter Maschenweite verwendet werden.

## Patentansprüche

1. Einrichtung zum Ankoppeln von elektrotechnischen Endgeräten an einen Energie und Information übertragenden Bus, die durch eine Steckvorrichtung (1) an der Basis ihres Gehäuseunterteils (7) mit elektrischen Kontaktgliedern zur Steckvorrichtung (1) kontaktgebend und mechanisch halternd anschließbar ist und so einen Busankoppler bildet, dadurch gekennzeichnet, daß der Busankoppler zum Ankoppeln von elektrotechnischen Endgeräten mehrerer Systeme ein Modul (10) aus einem Grundmodul (3) mit den elektrischen Kontaktgliedern und einem Systemmodul (4), das systemspezifische Steckmittel (5) für ein Endgerät, auswählbar aus einer Anzahl von Endgeräten eines Systems, aufweist, in seinem Modulgehäuse aufnimmt und eine systemspezifische Gehäusehaube (8) das Gehäuseunterteil zu einem Außengehäuse (6) mit Steckanschluß vervollständigt.

2. Einrichtung nach Anspruch 1,
**dadurch gekennzeichnet,** daß das Grundmodul (3) und das Systemmodul (4) übereinander in einem senkrecht zur Erstreckungsrichtung des Busses schmalen Modulgehäuse (10) untergebracht sind.

3. Einrichtung nach Anspruch 2,
**dadurch gekennzeichnet,** daß das Gehäuseunterteil (7) Haltevorrichtungen (9) für die systemspezifische Gehäusehaube (8) aufweist.

4. Einrichtung nach Anspruch 2,
**dadurch gekennzeichnet,** daß das Systemmodul (4) im wesentlichen nach Art einer Steckkarte ausgebildet ist, die auf das Grundmodul (3) aufsteckbar ist.

5. Einrichtung nach Anspruch 1 oder 4,
**dadurch gekennzeichnet,** daß bei Ausführung der Steckmittel (5) des Systemmoduls (4) am Rücken des Moduls das Gehäuse(6) und das Endgerät an ihren Seitenflächen im wesentlichen fluchten.

6. Einrichtung nach Anspruch 1 oder 4,
**dadurch gekennzeichnet,** daß bei Ausführung der Steckmittel (5) des Systemmoduls an einer Seitenfläche senkrecht zum Bus und zu seiner Länkserstreckung das Gehäuse (6) und das Endgerät im wesentlichen in ihrem Seitenprofil miteinander übereinstimmen.

7. Einrichtung nach einem der Ansprüche 1 bis 4,
**dadurch gekennzeichnet,** daß der Busankoppler durch seine Bemessung, insbesondere eine schmale Ausführung bezüglich der Längserstreckung des Busses eine seitliche Anreihung weiterer Busankoppler fördert.

8. Einrichtung nach einem der Ansprüche 1 bis 4,
**dadurch gekennzeichnet,** daß im Modul (10) als Grundmodul (3) im wesentlichen ein Informationsübertrager und als Systemmodul (4) im wesentlichen ein Mikroprozessor untergebracht ist.

9. Einrichtung nach Anspruch 1 oder 8,
**dadurch gekennzeichnet,** daß das Gehäuse des Moduls (1) durch Materialauswahl und/oder Ausbildung feldabschirmend ausgeführt ist.

## Claims

1. Device for coupling electrical terminals to a bus transmitting power and data that is adapted to be connected via a plug-and-socket device (1) at the base of the lower part of its housing (7) with electrical contacts to the plug-and-socket device (1) and provides both contact and mechanical support and thus forms a bus coupler, **characterised in that** the bus coupler for coupling electrical terminals of a plurality of systems accommodates in its module housing a module (10) consisting of a basic module (3) with the electrical contacts and a system module (4), which features system-specific plug-in devices (5) for a terminal, selectable from a number of terminals of a system, and a system-specific housing cover (8) completes the lower half of the housing by a push-lock connection to form an outer housing (6).

2. Terminal according to Claim 1,
**characterised in that** the basic module (3) and the system module (4) are arranged one on top of the other in a narrow module housing (10) that is at right angles to the longer side of the bus.

3. Device according to Claim 2,
**characterised in that** the bottom of the housing (7) has supports (9) for the system-specific housing cover.

4. Device according to Claim 2,
**characterised in that** the system module (4) is essentially designed in the manner of a plug-in card and can be plugged into the basic module (3)

5. Device according to Claim 1 or 4,
**characterised in that** where the plug-in devices (5) of the system module (4) are designed to be at the rear of the module, the lateral surfaces of the housing (6) and the terminal are substantially flush.

6. Device according to Claim 1 or 4,
**characterised in that** where the plug-in devices (5) of the system module are designed to be on one lateral surface perpendicular to the bus and its longitudinal dimension, the housing (6) and the terminal both have substantially the same lateral profile.

7. Device according to one of Claims 1 to 4,
**characterised in that** the dimensions of the bus coupler, in particular a narrow construction with respect to the longitudinal dimension of the bus, provides for additional bus couplers to be fitted side by side with it.

8. Device according to one of Claims 1 to 4,
**characterised in that** the module (10) accommodates what is essentially a data transmitter as the basic module (3) and what is essentially a microprocessor as the system module (4).

9. Device according to Claim 1 or 8,
**characterised in that** the selection and/or structure of the material of the module housing (1) provides field screening.

## Revendications

1. Dispositif pour accoupler des terminaux électrotechniques à un bus transmettant une énergie et une information, ce dispositif pouvant être raccordé par un dispositif de connexion à enfichage (1) à la base de la partie inférieure (7) de son boîtier de manière à établir un contact avec des éléments de contact électriques pour le dispositif de connexion à enfichage (1) en réalisant un maintien mécanique, et forme ainsi un coupleur de bus, caractérisé par le fait que le coupleur de bus servant à accoupler des terminaux électrotechniques de plusieurs systèmes, loge dans son boîtier un module (10) constitué par un module de base (3) pourvu des éléments de contact électrique et par un module de système (4), qui contient les moyens d'enfichage (5) spécifiques au système pour un terminal, qui peut être sélectionné à partir d'un certain nombre de terminaux d'un système, et un capot (8) du boîtier, spécifique au système, complète la partie inférieure du boîtier pour former un boîtier extérieur (6) possédant une borne à enfichage.

2. Dispositif suivant la revendication 1, caractérisé par le fait que le module de base (3) et le module (4) du système sont logés en superposition dans un boîtier (10) du module, qui est étroit perpendiculairement à la direction dans laquelle s'étend le bus.

3. Dispositif suivant la revendication 2, caractérisé par le fait que la partie inférieure (7) du boîtier comporte des dispositifs de retenue (9) pour le capot (8) du boîtier, qui est spécifique au système.

4. Dispositif suivant la revendication 2, caractérisé par le fait que le module (4) du système est réalisé essentiellement à la manière d'une carte enfichable, qui peut être enfichée sur le module de base (3).

5. Dispositif suivant la revendication 1 ou 4, caractérisé par le fait que dans le cas où le moyen d'enfichage (5) du module (4) du système est formé sur l'arrière du module, le boîtier (6) et le terminal sont essentiellement alignés au niveau de leurs surfaces latérales.

6. Dispositif suivant la revendication 1 ou 4, caractérisé par le fait que lorsque le moyen d'enfichage (5) du module du système est formé sur une surface latérale perpendiculairement au bus et à son étendue longitudinale, les profils latéraux du boîtier (6) du terminal coïncident essentiellement.

7. Dispositif suivant l'une des revendications 1 à 4, caractérisé par le fait qu'en raison de son dimensionnement, et notamment d'une réalisation étroite par rapport à l'étendue longitudinale du bus, le coupleur de bus favorise un rangement latéral côte-à-côte d'autres coupleurs de bus.

8. Dispositif suivant l'une des revendications 1 à 4, caractérisé par le fait qu'essentiellement un transformateur de transfert d'informations est logé en tant que module de base (3) et essentiellement un microprocesseur est logé en tant que module (4) du système, dans le module (10).

9. Dispositif suivant la revendication 1 ou 8, caractérisé par le fait que le boîtier du module (1) est réalisé de manière à former une protection vis-à-vis de champs, grâce au choix du matériau et/ou à sa réalisation.
